# EUROPÄISCHE PATENTSCHRIFT

(11) **EP 0 341 425 B1**
(45) Veröffentlichungstag und Bekanntmachung des Hinweises auf die Patenterteilung: **27.01.1993**
(21) Anmeldenummer: 89106113.7
(22) Anmeldetag: 07.04.1989
(51) Int. Cl.: B65H 39/065

(54) **Einrichtung zum Sammeln von gefalzten Druckbogen**
Device for collecting folded printed sheets
Dispositif pour collationner des produits imprimés pliés

(30) Priorität: 11.05.1988 CH 1795/88
(43) Veröffentlichungstag der Anmeldung: 15.11.1989
(73) Patentinhaber: Ferag AG, CH-8340 Hinwil (CH)
(72) Erfinder: Hänsch, Egon, CH-8620 Wetzikon (CH)
(74) Vertreter: Patentanwälte Schaad, Balass, Menzl & Partner AG

(56) Entgegenhaltungen:
- DE-A- 3 616 566
- DE-A- 3 620 945

## Beschreibung

Die vorliegende Erfindung betrifft eine Einrichtung zum Sammeln von gefalzten Druckbogen gemäss dem Oberbegriff des Anspruchs 1.

Eine solche Einrichtung ist beispielsweise aus der DE-OS 36 16 566 bekannt. Diese weist drei parallel zu einer gemeinsamen Umlaufachse angeordnete, um diese umlaufend angetriebene sattelförmige Auflagen auf. In Richtung der Umlaufachse sind nacheinander zwei Anleger zum Ablegen von Druckbogen auf die Auflagen und ein Heftapparat zum Zusammenheften der übereinanderliegenden Druckbogen vorgesehen. Die so zusammengetragenen und gehefteten Druckbogen gleiten für den Wegtransport auf ein Förderband. Für jede Auflage ist eine endlose, kontinuierlich umlaufend angetriebene Kette mit Mitnehmern vorgesehen, welche auf die auf die Auflagen abgelegten Druckbogen einwirken und diese im Zuge einer Umdrehung der Auflagen um die gemeinsame Umlaufachse von einem Anleger zum andern bzw. zum Heftapparat transportieren. Beidseits jeder Auflage sind Führungsbleche vorgesehen, die die Druckbogen am Aufspreizen hindern. Damit die Druckbogen, während sie unter der Umlaufachse hindurchbewegt werden, nicht von den Auflagen herunterfallen, ist eine zylinderförmige Mantelhälfte vorgesehen, an welcher die Druckbogen mit ihrem Falz während der unteren Hälfte der Drehbewegung gleiten. Dabei können die Druckbogen, insbesondere im Bereich ihres Falzes, beschädigt werden. Da zwischen der Mantelhälfte und den Mitnehmern ein Spalt vorhanden sein muss, ist es auch möglich, dass die Druckbogen aus dem Wirkbereich der Mitnehmer gelangen können, und somit nicht mehr mittransportiert und beschädigt werden. Des weiteren ist das Auflegen der Druckbogen auf die Auflagen mit Schwierigkeiten verbunden, da bei kontinuierlich umlaufenden Auflagen die Druckbogen in die Spalte zwischen den Auflagen und den Führungsblechen eingeführt werden müssen.

Aus der EP-OS 00 95 603 bzw. der entsprechenden US-PS 4,489,930 ist eine weitere Einrichtung zum Sammeln von gefalzten Druckbogen bekannt. Diese weist an zwei, zueinander parallel umlaufenden Förderketten leitersprossenartig angeordnete Auflagen auf. Am Anfang und am Ende der förderwirksamen Strecke sind die Förderketten um Umlenkrollen geführt; auf die Auflagen des oberen Trums werden mittels Zuförderern Druckbogen rittlings aufgelegt, und die so gesammelten Druckbogen werden am Ende der förderwirksamen Strecke von den Auflagen weggehoben und weggeführt.

Weiter ist aus der EP-A-O 237 701 eine Vorrichtung zum Einbringen von wenigstens einer Einlage in gefaltete Druckereiprodukte bekannt, die eine Verarbeitungstrommel mit etwa radial verlaufenden, am Trommelumfang offenen Abteilen aufweist. In jedem Abteil sind in Längsrichtung der Abteile hin- und herverschiebbare Klemmanordnungen zum Vorschieben der sich in den Abteilen befindlichen Druckereiprodukte angeordnet. Der Antrieb für die Hin- und Herbewegung der Klemmanordnungen und die Steuerung der Klammern der Klemmanordnungen erfolgt dabei so wie in der DE-A-26 04 101 beschrieben. Jedes Abteil ist mittels einer entfernbaren, in einem Abstand von den Klemmanordnungen endenden Trennwand in zwei Vorschubkanäle unterteilt. Die Druckereiprodukte werden jeweils paarweise durch einen Zuförderer der Verarbeitungstrommel zugeführt, wobei jedes der miteinander zugeführten Druckereiprodukte in einen Vorschubkanal mit dem Falz voraus eingeführt wird. Die Druckereiprodukte in den Vorschubkanälen jedes Abteils werden durch Schliessen der Klammern erfasst und beim anschliessenden Arbeitshub gemeinsam vorgeschoben, geöffnet und mit einer Beilage versehen. Am Ende des Arbeitshubs werden die Klammern geöffnet und die Druckereiprodukte durch Anschläge an der Mitnahme beim Rückhub der Klemmanordnungen gehindert. Aufgabe der verliegenden Erfindung ist es, eine Einrichtung zum Sammeln von gefalzten Druckbogen gemäss dem Oberbegriff des Anspruchs 1 zu schaffen, welche bei einfachem Aufbau ein zuverlässiges Halten der Druckbogen an den Auflagen ermöglicht und dabei Beschädigungen an den Druckbogen vermeidet.

Diese Aufgabe wird durch die Merkmale des kennzeichnenden Teils des Anspruchs 1 gelöst.

Die Druckbogen werden von Klemmanordnungen gehalten, welche mit den Auflagen umlaufen, so dass eine Beschädigung der Druckbogen, infolge von Relativbewegungen zwischen den Druckbogen und der Vorrichtung zum Halten derselben, vermieden wird. Die Klemmanordnungen garantieren eine definierte Lage der Druckbogen, so dass diese immer auf den Auflagen anliegen.

Die Klemmanordnungen sind in Längsrichtung der Auflagen verschiebbar. Die von den Klemmanordnungen gehaltenen Druckbogen werden mit diesen mitbewegt und können sich somit auch beim Transport entlang den Auflagen nicht von diesen abheben. Die Klemmanordnungen dienen somit auch als Vorschubmittel für die Druckbogen, wobei jede Klammer auf zwei Druckbogen einwirkt und jeder Druckbogen von zwei Klammern geholten ist.

Bei einer Ausbildungsform gemäss Anspruch 4, bei welcher die Klammern der Klemmanordnungen unabhängig von der Lage und Bewegung der Klemmanordnungen steuerbar sind, kann die Einrichtung in einfacher Weise an die verschiedensten Bedürfnisse angepasst werden.

Eine Ausbildungsform gemäss Anspruch 6 lässt eine hohe Verarbeitungsgeschwindigkeit zu, da die Wagen nur einen beschränkten Hub ausführen müssen.

In einer besonders einfachen Ausführungsform sind die beidseits jeder zweiten Auflage angeordnete Wagen miteinander gekoppelt, um den Förder- und Rückhub gemeinsam und synchron auszuführen.

Eine besonders einfache Steuerungseinrichtung für das Oeffnen und Schliessen der Klammern ist in Anspruch 10 angegeben.

Weitere bevorzugte Ausführungsformen sind in den weiteren abhängigen Ansprüchen definiert.

Die vorliegende Erfindung wird nun anhand der Zeichnung näher erläutert. Es zeigen dabei rein schematisch:
Fig. 1 in perspektivischer Darstellung ein Ausführungsbeispiel einer Sammeltrommel,
Fig. 2 in vergrösserter Darstellung einen Vertikalschnitt entlang der Linie II der Fig. 1,
Fig. 3 einen Längsschnitt entlang der Linie III-III der Fig. 2,
Fig. 4 perspektivisch und vereinfacht dargestellt einen Teil der Fig. 3,
Fig. 5 und 6 in vergrösserter Darstellung einen Schnitt entlang der Linie V-V der Fig. 3 im Bereich der in der Fig. 2 mit B bzw. D bezeichneten Stellen, mit einem bzw. zwei auf die Auflagen abgelegten Druckbogen,
Fig. 7 eine Abwicklung eines Teils des Förderweges der Druckbogen, und
Fig. 8 perspektivisch von der Seite einen Teil der in der Sammeltrommel gemäss Fig. 1 angeordneten Druckbogen.

Fig. 1 zeigt eine an einem Gestell 10 drehbar gelagerte, umlaufend antreibbare Sammeltrommel 12 mit einer Vielzahl von in Längsrichtung der Sammeltrommel 12 sich erstreckenden Auflagen 14, die gemeinsam um die Umlaufachse 16 in Pfeilrichtung U umlaufen. Oberhalb der Sammeltrommel 12 sind zehn, voneinander in Richtung der Umlaufachse 16 beabstandete, schematisch dargestellte Zuförderer 18 vorgesehen, welche mittels einer gemeinsamen Antriebswelle 20 synchron antreibbar sind. Im einen Endbereich der Sammeltrommel 12 (am Ende in Richtung des Pfeiles F), ist ein Wegförderer 22 angeordnet, welcher ebenfalls nur schematisch dargestellt ist. Der Aufbau und die Funktionsweise solcher Zu- bzw. Wegförderer 18, 22 sind allgemein bekannt und beispielsweise in der DE-OS 36 20 945 bzw. der entsprechenden US-PS 4,684,116 beschrieben. Die Zuförderer 18 transportieren gefalzte Druckbogen 24 zu der Sammeltrommel 12, wo diese mittels einer, ebenfalls nur schematisch angedeuteten, Oeffnungsvorrichtung 26 geöffnet und von den Zuförderern 18 auf die Auflagen 14 der Sammeltrommel 12 bzw. auf die sich auf diesen befindenden Druckbogen 24 aufgelegt werden. Der in der Pfeilrichtung F gesehen erste Zuförderer 18 legt im Laufe der Umdrehungen der Sammeltrommel 12 in Umlaufrichtung U auf jede unter diesem vorbeilaufende Auflage 14 einen Druckbogen 24 rittlings ab. Im Zuge einer Umdrehung der Sammeltrommel 12 werden diese Druckbogen 24 in Pfeilrichtung F entlang eines schraubenlinienförmigen Weges zum nächsten Zuförderer 18 geführt, welcher auf jeden Druckbogen 24 einen weiteren auflegt, welche dann im Zuge der nächsten Umdrehung der Sammeltrommel 12 gemeinsam zum nächsten Zuförderer 18 geführt werden. Dies wiederholt sich, bis, wie in Fig. 1 gezeigt, zehn gefalzte Druckbogen 24 übereinanderliegen. Im Zuge zweier weiterer Umdrehungen werden die so gesammelten Druckbogen 24 zum Wegförderer 22 transportiert, wo sie erfasst und weggefördert werden. Im Bereich zwischen den Zuförderern 18 und dem Wegförderer 22 können die übereinanderliegenden Druckbogen 24 geheftet oder weiteren Verarbeitungen unterzogen werden.

In der Fig. 2 ist die Sammeltrommel 12 in einem Vertikalschnitt dargestellt. Die Sammeltrommel 12 weist Speichenräder 28 auf, von welchen in dieser Figur nur eines gestrichelt angedeutet ist. Diese Speichenräder 28 sind auf einer Hohlachse 30 drehbar gelagert, welche vom Gestell 10 gehalten wird und deren Längsachse mit der Umlaufachse 16 (Fig. 1) zusammenfällt. An den Kränzen 32 der Speichenräder 28 sind in Axialrichtung verlaufende, in Umfangsrichtung gesehen voneinander beabstandete, C-förmige Schienen 34 angeordnet. In radialer Richtung gesehen, ist aussen an jeder Schiene 34 eine im Querschnitt sattelförmige Auflage 14 befestigt. In jeder Schiene 34 sind Wagen 36 geführt, wobei in der Fig. 2 nur einige dieser Wagen 36 dargestellt sind. Diese Wagen 36 sind weiter unten näher beschrieben. Für den Moment genügt es zu wissen, dass jeder dieser Wagen Klemmzungen 38 aufweist, die mittels einer Steuerungseinrichtung 40 von einer Offenstellung in eine Schliessstellung und umgekehrt überführbar sind.

Jeweils zwei in benachbarten Schienen 34 laufende Wagen 36 sind paarweise mittels eines Bügels 42 miteinander gekoppelt. An jedem Bügel 42 ist ein, in radialer Richtung gesehen, gegen innen vorstehender Mitnehmer 44 angeordnet, welcher in einer Steuerungskulisse 46 geführt ist, welche auf der Mantelfläche eines, in radialer Richtung gesehen, von den Schienen 34 gegen innen beabstandeten Steuerzylinders 48 vorgesehen ist. Der Steuerzylinder 48 ist an der üblicherweise stillstehenden Hohlachse 30 drehfest angeordnet.

An dem entgegen der Pfeilrichtung F (s. Fig. 1) zuäusserst vorgesehenen Speichenrad 28 ist ein Kettenrad 49 befestigt, das mit einem am Gestell 10 befestigten Getriebe 50 mittels eines strichpunktiert angedeuteten Kettentriebes 52 wirkverbunden. Das Getriebe 50 wird von einem ebenfalls am Gestell 10 befestigten Antriebsmotor 54 mittels eines weiteren, ebenfalls strichpunktiert angedeuteten Kettentriebes 56 angetrieben.

Der Zuförderer 18 weist ein in Führungen 58 geführtes, endloses, strichpunktiert dargestelltes Zugorgan 60 auf, an welchem in festen Abständen hintereinander einzel steuerbare Greifer 62 vorgesehen sind. Das Zugorgan 60 ist um eine, an der Antriebswelle 20 befestigte Antriebsscheibe 64 geführt, mittels welcher das Zugorgan 60 in Pfeilrichtung Z antreibbar ist. Jeder zur Sammeltrommel 12 geführte Greifer 62 hält einen Druckbogen 24 an dessen Falz 66 fest. Die dem Falz 66 gegenüberliegenden, frei nach unten hängenden Enden 68 der Druckbogen 24 laufen auf ein Leitblech 70 der Oeffnungsvorrichtung 26 auf, so dass die Enden 68 dem Falz 66 vorlaufen. In Zuführrichtung Z gesehen, ist am Ende des Leitblechs 70 eine drehbare, angetriebene Oeffnungswalze 72 mit steuerbaren Klammern 74 vorgesehen. Das Ende 68 derjenigen Druckbogenhälfte 76, welche auf dem Leitblech 70 gleitet, wird von einer Klammer 74 erfasst und an der Mantelfläche der Oeffnungswalze 72 anliegend umgebogen, so dass sich die beiden Druckbogenhälften 76 mindestens im Bereich der Enden 68 voneinander trennen und so der Druckbogen 24 geöffnet wird. Sobald im Zuge der Drehung der Sammeltrommel 12 in Umlaufrichtung U eine Auflage 14 in einen geöffneten Druckbogen 24 eingefahren ist, gibt die jeweilige Klammer 74 das Ende 68 der von ihr festgehaltenen Druckbogenhälfte 76 frei, so dass jede Druckbogenhälfte 76 auf je eine Seite der Auflage 14 zu liegen kommt. Sobald der jeweilige Greifer 62 ungefähr senkrecht oberhalb der Umlaufachse 16 der Sammeltrommel 12 angekommen ist, wird dieser geöffnet, und der freigegebene Druckbogen 24 fällt auf die Auflage 14 und kommt an dieser zur Anlage. Aehnliche Oeffnungsvorrichtungen 26 sind in den EP-Offenlegungsschriften 0 095 603 und 0 208 081 bzw. den entsprechenden US-Patentschriften 4,489,930 und 4,684,117 näher beschrieben.

Die sich jeweils im oberen Bereich der Sammeltrommel 12 befindenden Klemmzungen 38 befinden sich in der Offenstellung, wie dies im mit A bezeichneten Bereich angegeben ist. Im mit B bezeichneten Bereich werden die Klemmzungen 38 mittels der Steuerungseinrichtung 40 in ihre Klemmstellung überführt, welche beim Durchlaufen der unteren Hälfte C der Umlaufbahn beibehalten bleibt. Im Bereich D werden dann die Klemmzungen 38 wieder in ihre Offenstellung überführt.

In der Fig. 3 ist ein Teil der Sammeltrommel 12 in einem Schnitt entlang der Linie III-III der Fig. 2 dargestellt. Das eine in Fig. 3 sichtbare Speichenrad 28 ist an der Hohlachse 30 drehbar gelagert, und auf seiner Nabe 78 sitzt drehfest das Kettenrad 49 des Kettentriebs 52 (s. Fig. 2). Am Kranz 32 ist die im Querschnitt C-förmige Schiene 34 befestigt, auf welcher die Auflage 14 sitzt. In der Schiene 34 sind drei in dieser Figur sichtbare, miteinander mittels Kopplungsgliedern 82 verbundene Wagen 36 geführt. Jeder Wagen 36 weist drei bzw. zwei an ihm drehbar gelagerte Führungsrollenpaare 84 auf, die in der Schiene 34 laufen. An jedem Wagen 36 sind zwei Klemmzungen 38 schwenkbar gelagert, welche mittels miteinander gekoppelten Schienenstücken 86 der Steuerungseinrichtung 40 (siehe Fig. 2) von ihrer Offenstellung in die Schliessstellung und zurück überführbar sind.

Jedes Schienenstück 86 ist, ähnlich einem Parallelkurbelgetriebe, an zwei Schwenkhebeln 88 gelagert, welche ihrerseits an der Schiene 34 schwenkbar gelagert und parallel zueinander ausgerichtet sind. Der in der Fig. 3 am linken Ende der Sammeltrommel 12 dargestellte und mit 88′ bezeichnete Schwenkhebel ist als Winkelhebel ausgebildet und steht über einen Pleuel 90 mit dem einen Arm eines am Kranz 32 schwenkbar gelagerten, zweiarmigen Steuerhebel 92 in Wirkverbindung, an dessen anderen Arm eine Folgerolle 94 drehbar gelagert ist, welche ihrerseits auf einer Führungsfläche einer ortsfesten Kulisse 96 abrollt. Eine einerends an der Schiene 34 befestigte und andernends auf den Schwenkhebel 88′ einwirkende Druckfeder 98 presst die Folgerolle 94 gegen die Führungsfläche der Kulisse 96 und spannt zugleich die Klemmzungen 38 gegen die Offenstellung vor.

Von allen, in einer Schiene 34 geführten Wagen 36 weist nur jener im Bereich des Steuerzylinders 48 einen Bügel 42 auf, mit welchem er mit einem der in Umlaufrichtung U benachbarten Wagen 36 verbunden ist (vgl. Fig. 2). Der am Bügel 42 angeordnete Mitnehmer 44 läuft in der geschlossenen, auf der Mantelfläche des Steuerzylinders 48 angeordneten Steuerungskulisse 46, welche, in Richtung der Umlaufachse 16 gesehen, in den Endbereichen je eine starke Krümmung und zwischen diesen Endbereichen je einen Bereich mit bezüglich der Umlaufrichtung U konstanter Steigung aufweist (in der Fig. 3 ist nur ein Teil der Steuerungskulisse 46 dargestellt).

Auf der Auflage 14 sind gefalzte, von den Zuförderern 18 (s. Fig. 1) zugeführte und von den Klemmzungen 38 festgehaltene Druckbogen 24 strichpunktiert angegeben, wobei in Förderrichtung F gesehen, von links beginnend, bei der ersten Klemmzunge 38 ein einzelner Druckbogen 24 auf der Auflage 14 aufliegt, bei der zweiten Klemmzunge 38 zwei deckungsgleich übereinanderliegende Druckbogen 24 aufliegen, bei der dritten Klemmzunge 38 deren drei usw. Die in der Fig. 3 jeweils nach links versetzt angedeuteten Druckbogen 24 liegen auf der, in Umlaufrichtung U gesehen, nachlaufenden Auflage 14 auf (vgl. hierzu Fig. 2).

In der Fig. 4 ist ein Teil der linken Hälfte der Fig. 3 perspektivisch und vergrössert dargestellt, wobei der Wagen 36 teilweise aufgeschnitten angegeben ist. Gleiche Teile sind mit gleichen Bezugsziffern wie in der Fig. 3 angegeben. Es wird nur noch soweit auf diese eingegangen, als dies für das Verständnis der Fig. 4 notwendig ist. Die gegeneinander gerichteten Enden der C-förmigen Schiene 34 tragen je ein Führungsprofil 100, beispielsweise aus Kunststoff. Die am Wagen 36 drehbar gelagerten Rollen der Führungsrollenpaare 84 sind konkav ausgebildet, so dass sie das Führungsprofil 100 teilweise umgreifen und dem Wagen 36 in einer Richtung rechtwinklig zur Schiene 34 einen sicheren Halt geben. An der Schiene 34 sind die Schwenkhebel 88, 88′ schwenkbar gelagert, deren freie Enden mit dem Schienenstück 86 schwenkbar verbunden sind. Das Schienenstück 86 ist ebenfalls im Querschnitt C-förmig ausgebildet, wobei im Bereich der Schwenkhebel 88 die obere Flanke 86′ jeweils ausgenommen ist. Mit 102 ist ein Verbindungstück bezeichnet, welches das Schienenstück 86 mit dem in Richtung F gesehen nächstfolgenden Schienenstück 86 verbindet (vgl. Fig. 3). Beim Verschwenken der Schwenkhebel 88, 88′ aus der in den Figuren 3 und 4 gezeigten Stellung im Uhrzeigersinn macht das Schienenstück 86 eine Bewegung wie die Koppel eines Parallelkurbelgetriebes und somit auch eine Hubbewegung in Richtung des Pfeiles H (in radialer Richtung gegen aussen). Diese Bewegung des Schienenstückes 86 wird durch die auf der Kulisse 96 gleitende Folgerolle 94 gesteuert, deren Bewegung mittels des Steuerhebels 92 und des Pleuels 90 auf den als Winkelhebel ausgebildeten Schwenkhebel 88′ übertragen wird.

Der Wagen 36 weist ein flaches Wandelement 104 auf, an dem die Führungsrollenpaare 84 gelagert sind. Am Wandelement 104 ist auf der der Schiene 34 abgewandten Seite ein nach oben abgewinkeltes, eine Tasche mit einem Boden bildendes Führungselement 106 vorgesehen, welches im Bereich der Klemmzungen 38 ausgeschnitten ist. Die Klemmzungen 38, welche vorzugsweise aus Federstahl gefertigt sind, sind an einer in Längsrichtung der Schiene 34 verlaufenden, am Wandelement 104 mittels Lagerungselementen 108 schwenkbar gelagerten Welle 110 befestigt, welche unterhalb des Bodens des Führungselementes 106 verläuft. Die gegen oben vorstehenden freien Enden der Klemmzungen 38 können Klemmauflagen, beispielsweise aus Gummi, tragen. Ungefähr mittig zwischen den beiden Klemmzungen 38 ist an der Welle 110 ein gegen das Schienenstück 86 vorstehender Hebelarm 112 befestigt, an dessem freien Ende eine im C-förmigen Schienenstück 86 geführte Rolle 114 drehbar gelagert ist. Beim Verschieben des Wagens 36 in oder entgegen Pfeilrichtung F gleitet die Rolle 114 im Schienenstück 86 und bei Anheben oder Absenken des Schienenstücks 86 in oder entgegen Pfeilrichtung H werden die beiden Klemmzungen 38 in Offen- bzw. in Schliessstellung verschwenkt.

Beim Umlaufen der Schiene 34 und Auflage 14 in Pfeilrichtung U macht der Wagen 36 in Pfeilrichtung F einen Förder- und in Gegenrichtung einen Rückhub nach Massgabe der Steuerungskulisse 46, in welcher der Mitnehmer 44 gleitet. Auch in dieser Figur 4 sind, wie in Fig. 3, die einzeln bzw. übereinander auf die Auflage 14 abgelegten Druckbogen 24 strichpunktiert angedeutet. Es ist zu beachten, dass jede Klemmzunge 38 nachlaufende Druckbogenhälften 76 der Druckbogen 24, welche auf die Auflage 14 abgelegt sind sowie vorlaufende Druckbogenhälften 76′ der Druckbogen 24, die auf die in Umlaufrichtung U gesehen, dieser Auflage 14 nachfolgenden Auflage 14 (nicht dargestellt) aufgelegt sind, festklemmt, wobei diese Druckbogen 24 jeweils in Pfeilrichtung F gesehen gegeneinander versetzt angeordnet sind. Dies gilt auch für die in der Fig. 4 rechts dargestellten Druckbogen 24, die aber auf ihrer rechten Seite abgeschnitten dargestellt sind. Der Vollständigkeit halber sei darauf hingewiesen, dass jede Auflage 14 der Sammeltrommel 12 mitsamt der ihr zugeordneten Schiene 34, Wagen 36 und Steuerungseinrichtung 40, gleich aufgebaut ist, wie die in den Figuren 3 und 4 dargestellte Auflage 14.

Fig. 5 zeigt einen Schnitt entlang der Linie V-V der Fig. 3 durch mehrere Auflagen 14 der Sammeltrommel 12, wobei sich die Auflagen 14 im Bereich B der Fig. 2 befinden. Die Schienen 34 sind auf dem Kranz 32 des Speichenrades 28 (s. Fig. 2 und 3) befestigt, und auf ihnen sitzen in radialer Richtung gegen aussen die sattelförmigen Auflagen 14. An den gegeneinander gerichteten Enden der Schienen 34 sind die Führungsprofile 100 angeordnet, an welchen die Führungsrollenpaare 84 der Wagen 36 geführt sind. Die Führungsrollenpaare 84 sind am Wandelement 104 drehbar gelagert, und an diesem ist das Führungselement 106 und die Lagerungselemente 108, wovon in der Fig. 5 nur eines jedes Wagens 36 sichtbar ist, befestigt. Es ist zu beachten, dass das obere Ende des Führungselementes 106 in Umlaufrichtung U gesehen hinter die vorlaufende Kante 109 der nachlaufenden Auflage 14 reicht. Ebenso ist das obere Ende des Wandelementes 104 von der nachlaufenden Kante 109′ der entsprechenden Auflage 14 überdeckt, so dass die Enden 68 der Druckbogen 24 beim Auflegen auf die Auflagen 14 problemlos in den Bereich der Klemmzungen 38 gelangen können. Die Klemmzungen 38 sind an der, an den Lagerungselementen 108 gelagerten Welle 110 befestigt, von welcher der Hebelarm 112 gegen das Schienenstück 86 vorsteht. Am freien Ende des Hebelarmes 112 ist die Rolle 114 drehbar gelagert, welche im Schienenstück 86 geführt ist und eine konvex geformte Lauffläche aufweist. In dieser Figur 5 ist die Aufhängung und Betätigungseinrichtung für das Schienenstück 86 nicht dargestellt. Das in der Fig. 5 links gezeigte Schienenstück 86 befindet sich in Pfeilrichtung H in der oberen, in radialer Richtung äusseren Endlage, so dass sich die betreffenden Klemmzungen 38 in ihrer Offenstellung befinden, in welcher die freien Enden der Klemmzungen 38, in Umlaufrichtung U gesehen, hinter das Führungselement 106 zu liegen kommen und die Klemmzungen 38 vom Führungselement 106 abgedeckt werden. Das in dieser Figur rechts dargestellte Schienenstück 86 befindet sich entgegen der Pfeilrichtung H in der unteren, in radialer Richtung inneren Endlage, wodurch die entsprechenden Klemmzungen 38 in die Schliessstellung überführt sind, in welcher sie die Druckbogenhälften 76, 76′ zwischen sich und dem vom Wandelement 104 gebildeten Gegenanschlag festklemmen. Es ist zu beachten, dass auf jeder Auflage 14 ein einzelner Druckbogen 24 rittlings aufliegt und jede Klemmzunge 38 die Druckbogenhälften 76, 76′ von zwei verschiedenen Druckbogen 24 festklemmt, nämlich die nachlaufende Druckbogenhälfte 76 des jeweils vorlaufenden Druckbogens 24 und die vorlaufende Druckbogenhälfte 76′ des jeweils diesem nachlaufenden Druckbogens 24.

Da die in der Fig. 5 dargestellten Auflagen 14 sich im Bereich B der Fig. 2 befinden, liegen die vorlaufenden Druckbogenhälften 76′ infolge ihres Eigengewichts bereits auf der nachlaufenden Druckbogenhälfte 76 des je weils vorlaufenden Druckbogens 24 auf, so dass beim Schliessen der Klemmzungen 38 auf die Druckbogen 24 kein Zug ausgeübt wird.

Es ist zu beachten, dass die zwei in dieser Fig. 5 dargestellten Wagen 36 mittels des Bügels 42 miteinander wirkverbunden sind, die Schienenstücke 86 sich aber unabhängig voneinander steuern lassen. In dieser Figur ist besonders gut erkennbar, dass der Mitnehmer 44 eine Rolle aufweist, die an zwei, auf dem Steuerzylinder 48 parallel zueinander angeordneten einen kreisförmigen Querschnitt aufweisenden Rundprofilen geführt ist, deren gegeneinander gerichtete Oberflächen die Steuerungskulisse 46 bilden. Mit 82 sind die Kopplungsglieder bezeichnet, mittels welchen die in einer Schiene 34 geführten Wagen 36 miteinander gekuppelt sind.

Fig. 6 zeigt denselben Schnitt wie Fig. 5, wobei jedoch auf jeder Auflage 14 zwei rittlings übereinanderliegende Druckbogen 24, 24′ abgelegt sind und die Auflagen 14 sich im Bereich D der Fig. 2 befinden. Für die Detailbeschreibung dieser Figur 6 wird auf Fig. 5 verwiesen, da der Aufbau der Vorrichtung in diesen beiden Figuren einander entspricht. Die in Umlaufrichtung U gesehen vorlaufenden Klemmzungen 38 befinden sich in ihrer Offenstellung, da das betreffende Schienenstück 86, in Pfeilrichtung H gesehen, sich in seiner oberen, in radialer Richtung äusseren Endlage befindet. Infolge des Eigengewichts der Druckbogenhälften 76, 76′ liegen nun diese am Führungselement 106 an. Die in Umlaufrichtung U gesehen hinteren Klemmzungen 38 befinden sich immer noch in ihrer Schliessstellung und klemmen zwischen sich und dem Wandelement 104 die nachlaufenden bzw. vorlaufenden Druckbogenhälften 76, 76′ von je zwei übereinanderliegenden Druckbogen 24, 24′ fest.

In der Fig. 7 ist der Sammelvorgang schematisch, vereinfacht, mit Hilfe einer Abwicklung dargestellt, wobei nur der Bereich der ersten beiden Zuförderer 18 (Fig. 1) gezeigt ist. Die Abwicklung der Steuerungskulisse 46 ist mit einer strichpunktierten und mit 46 bezeichneten Linie angegeben. Die in der Steuerungskulisse 46 geführten Mitnehmer 44 sind mit Punkten angegeben, wobei jeder Mitnehmer 44 die Wagen 36 von zwei aufeinanderfolgenden Auflagen 14 verschiebt (s. auch Fig. 5 und 6). Die mit 36 bezeichneten Striche symbolisieren die Wagen jeder zweiten Auflage 14. Es ist jeweils nur ein Wagen pro Auflage 14 mit zwei Klemmzungen 38 dargestellt. Die Umlaufrichtung ist mit U und die Richtung des Förderhubes mit F angegeben. Die mit A bis D bezeichneten Pfeile verweisen auf die in der Fig. 2 mit gleichen Buchstaben angedeuteten Bereiche.

Die Einrichtung gemäss den Fig. 1 bis 7 funktioniert wie folgt: Wie dies besonders aus der Fig. 2 hervorgeht, wird die Sammeltrommel 12 mittels des Antriebsmotors 54 in Umlaufrichtung U angetrieben. Dabei laufen die Mitnehmer 44 in der Steuerungskulisse 46 des Steuerzylinders 48. Da dieser Steuerzylinder 48 stillsteht, machen nun die Wagen 36 im Zuge einer Umdrehung einen Förderund einen Rückhub in bzw. entgegen Pfeilrichtung F (vgl. Fig. 7). Der Weg, der dabei in einer Richtung zurückgelegt wird, ist geringfügig grösser als der Abstand zwischen jeweils zwei Zuförderern 18. Der Steuerzylinder 48 ist dabei derart positioniert, dass die Wagen 36 im Zuge einer Umdrehung im wesentlichen beim Druchlaufen der oberen Hälfte (zwischen D und B) des Umlaufweges den Rückhub entgegen Pfeilrichtung F und der unteren Hälfte (zwischen B und D) den Förderhub in Pfeilrichtung F ausführen, wobei zu beachten ist, dass während des gesamten Rückhubes die Klemmzungen 38 sich in Offenstellung befinden.

Im Bereich A (s. Fig. 2 und 7) wird vom in Pfeilrichtung F gesehen, ersten Zuförderer 18 auf jede Auflage 14 ein geöffneter Druckbogen 24 rittlings abgelegt, während sich die entsprechenden Wagen 36 mit geöffneten Klemmzungen 38 unter den Druckbogen 24 hindurch im Rückhub befinden. Die Druckbogen 24 werden von den Wagen 36 bei deren Rückhub nicht beeinflusst, weil sämtliche Teile der Wagen 36 gegenüber den sattelförmigen Auflagen 14 zurückversetzt bzw. in radialer Richtung gegen innen angeordnet sind. Im Zuge der Weiterdrehung in Umlaufrichtung U gegen den Bereich B legen sich, infolge ihres Eigengewichts, die nachlaufenden Druckbogenhälften 76 und die vorlaufenden Druckbogenhälften 76′ der in Pfeilrichtung U gesehen jeweils hinteren Druckbogen 24 an die Wandelemente 104 der Wagen 36 (s. dazu auch Fig. 5). Im Bereich B werden nun die Klemmzungen 38 sämtlicher, einer Auflage 14 zugeordneten Wagen 36 miteinander von ihrer Offenstellung in die Schliessstellung überführt. Dabei ist zu beachten, dass die Klemmzungen 38 jeweils erst in die Schliessstellung überführt werden dürfen, wenn sie in Pfeilrichtung F gesehen dieselbe Geschwindigkeit aufweisen, wie die von den vorlaufenden Klemmzungen 38 bereits festgehaltenen Druckbogen 24. Da da durch die jeweils vorlaufenden Druckbogen 24 zeitlich gesehen früher in Pfeilrichtung F mitgenommen werden, als die nachlaufenden Druckbogen 24, werden diese Druckbogen 24 gegeneinander versetzt, wie dies besonders in Fig. 4 und 7 dargestellt ist. Aus den Druckbogen 24 wird somit eine zick-zack-förmige Schlange gebildet, in der jeweils zwei benachbarte Druckbogen 24 in Pfeilrichtung F gegeneinander versetzt sind. Im Zuge der weiteren Umdrehung zwischen den Bereichen B und D führen die Wagen 36 den Förderhub aus, was dazu führt, dass die zick-zack-förmige Schlange gemeinsam in Pfeilrichtung F in den Bereich des nächsten Zuförderers 18 geführt wird. Im Bereich D werden nun alle Klemmzungen 38 der Wagen 36, welche einer Auflage 14 zugeordnet sind, miteinander geöffnet. Dies muss noch geschehen, bevor die beiden Klemmzungen 38, die einen Druckbogen 24 an je einer Druckbogenhälfte 76, 76′ festhalten, einer Relativgeschwindigkeit unterworfen sind. Dies bedeutet, dass die Klemmzungen 38 geöffnet werden, bevor die betreffenden Wagen 36 abgebremst werden, um ihren Rückhub anzutreten; die Klemmzungen 38 der betreffenden Wagen 36 dürfen sich also nur in der Schliessstellung befinden, solange die Mitnehmer 44 dieser Wagen 36 im Bereich der Steuerungskulisse 46 mit konstanter Steigung befinden (vgl. Fig. 3).

Durch das Oeffnen der Klemmzungen 38 werden die auf der betreffenden Auflage 14 aufliegenden Druckbogen 24 und die vorlaufenden Druckbogenhälften 76 der auf der nachlaufenden Auflage 14 aufliegenden Druckbogen 24 nun freigegeben. Dies hat zur Folge, dass die freigegebenen Druckbogen 24 nur noch in Umlaufrichtung U weiterbewegt, hingegen in Pfeilrichtung F nicht mehr gefördert werden, was dazu führt, dass alle bei der Stelle D freigegebenen Druckbogen 24 bezüglich der Pfeilrichtung F an dieselbe Stelle zu liegen kommen und zwischen den mit D und B bezeichneten Stellen keiner weiteren Bewegung in Pfeilrichtung F unterworfen sind. Sobald nun die Klammern 38 beider von einem Mitnehmer 44 beeinflussten Wagen 36 geöffnet sind, werden diese Wagen 36 abgebremst und entgegen der Pfeilrichtung F beschleunigt, was den Rückhub der Wagen 36 einleitet.

Auf die so während jeweils einer Umdrehung der Sammeltrommel 12 vom ersten Zuförderer 18 zum nächsten transportierten Druckbogen 24 werden von diesem je ein weiterer Druckbogen 24′ deckungsgleich, rittlings aufgesetzt. Die übereinanderliegenden Druckbogen 24, 24′ werden nun analog, wie weiter oben gezeigt, zuerst an den vorlaufenden Druckbogenhälften 76′ festgeklemmt, in Pfeilrichtung F vorgeschoben, auch an den nachlaufenden Druckbogenhälften 76 festgeklemmt und Pfeilrichtung F zum nächsten Zuförderer 18 gefördert, wo ein weiterer Druckbogen aufgelegt wird. Dies wiederholt sich bis, wie dies in Fig. 1 dargestellt ist, zehn Druckbogen jeweils übereinanderliegen. Im Zuge der nächsten zwei Umdrehungen werden diese gesammelten Druckbogen 24, 24′ zum Wegförderer 22 gefördert, wo sie von dessen Greifern erfasst und gesammelt wegtransportiert werden.

In der Fig. 8 ist die zick-zack-förmige Schlange vom Druckbogen 24 zwischen zwei Zuförderern 18 von der Seite gesehen perspektivisch dargestellt. Dabei ist die Umlaufachse 16 (s. Fig. 2) strichpunktiert angegeben.

Die Umlaufrichtung ist mit U und die Richtung des Förderhubes mit F angegeben. Es ist zu beachten, dass zwischen den mit A und B bezeichneten Stellen die Seitenkanten der Druckbogen 24 aufeinander ausgerichtet sind und somit in Richtung des Förderhubes F keine Verschiebung erfahren. An der mit B bezeichneten Stellen werden jeweils die Druckbogen 24 in Pfeilrichtung F gesehen gegeneinander verschoben, und diese Verschiebung bleibt bis zur mit D bezeichneten Stelle beibehalten, wo diese Verschiebung dann wieder aufgehoben wird.

Die Sammeltrommel 12 kann in Pfeilrichtung F gesehen (s. Fig. 1) aus Abschnitten zusammengesetzt sein. Ein Grundabschnitt weist vorteilhafterweise die Breite von drei Verarbeitungsstationen (zwei Zuförderer 18 und ein Wegförderer 20) auf. An bzw. in diesen Grundabschnitt lassen sich Abschnitte von der Breite von beispielsweise einer oder zwei Verarbeitungsstationen (Zuförderer 18) an- bzw. einfügen. Es lassen sich somit je nach der Anzahl vorzunehmender Operationen, z.B. der Anzahl aufeinanderzulegender Druckbogen 24, 24′, solche Abschnitte zu einer Sammeltrommel 12 mit grösserer Länge zusammenstellen. Dabei lassen sich die jeder Auflage 14 zugeordneten Wagen 36 und Schienenstücke 86 mittels Kopplungsgliedern 82 bzw. Verbindungsstücken 102 zusammenkoppeln, um gemeinsam bewegt zu werden. Die Auflagen 14 sind selbstverständlich aus Abschnitten entsprechender Länge zusammengesetzt.

Bei einer Sammeltrommel 12 mit einer vorgegebenen bestimmten Länge kann pro Auflage 14 ein einziger Wagen 36 vorgesehen sein, welcher mehr als zwei Klemmzungen 38 aufweist. In diesem Fall können die Schienenstücke 86 Abschnitte einer einzigen durchgehenden Schiene pro Auflage sein. Ebenso ist es möglich, dass jeder Wagen 36 nur eine einzige Klemmzunge 38 aufweist und somit eine entsprechend grosse Anzahl von Wagen 36 pro Auflage 14 miteinander gekoppelt sind.

Selbstverständlich ist es auch möglich, dass jeder Druckbogen 24, 24′ von mehr als einer Klemmzunge 38 an einer Druckbogenhälfte 76, 76′ festgehalten wird. Es ist auch denkbar, dass jeder Zuförderer 18 mehrere ineinander angeordnete Druckbogen 24 zuführt.

Schlussendlich sei noch erwähnt, dass die Hohlachse 30 mitsamt dem Steuerzylinder 48 und/oder die Kulisse 96 um die Umlaufachse 16 schwenkbar angeordnet sein können, um die Bewegung der Wagen 36 bzw. der Klemmzungen 38 unabhängig voneinander der jeweiligen Geometrie der Zu- und Wegförderer 18, 22 und der Grösse der zu verarbeitenden Druckbogen 24, 24′ anzupassen. Die Kulisse 96 kann derart ausgebildet sein, dass ihre Führungsfläche veränderbar ist, oder sie ist mit einer anderen Kulisse 96 austauschbar, um die Orte der Schliess- bzw. Oeffnungsbewegung der Klemmzungen 38 anzupassen.

Die Schienenstücke 86 können beispielsweise auch L-förmig ausgebildet sein, dies insbesondere, wenn die Hebelarme 112 in einer Schwenkrichtung vorgespannt sind und die Rollen 114 gegen die eine Flanke der Schienenstücke 86 drücken.

Die Bewegung der Schienenstücke 86 kann auch in anderer als in radialer Richtung H erfolgen, sie muss nur quer zur Bewegungsrichtung der Wagen 36 gerichtet sein.

Des weiteren könnten die Zuförderer 18 durch bekannte Anleger ersetzt sein, welche die Druckbogen 24, 24′ den Auflagen zuführen.

Die Einsatzmöglichkeit der Sammeleinrichtung gemäss der EP-OS 00 95 603 bzw. der entsprechenden US-PS 4,489,930 wird dahingehend erweitert, dass nun Druckbogen auch entlang dem unteren Trum transportiert werden können, ohne dass diese von den Auflagen herunterfallen. Dies kann beispielsweise von Bedeutung sein, falls beim Auflegen der Druckbogen Fehler unterlaufen sind, oder wenn mehrere gleiche Druckbogen übereinandergelegt werden müssen, so dass die bereits auf die Auflagen aufgelegten Druckbogen wieder an den Anfang des oberen Trums zurückgeführt werden müssen.

## Patentansprüche

1. Einrichtung zum Sammeln von gefalzten Druckbogen, mit entlang einer geschlossenen Umlaufbahn umlaufenden, parallel zueinander und im wesentlichen rechtwinklig zur Umlaufrichtung (U) angeordneten, sattelförmigen Auflagen (14), auf welche mittels mindestens zwei quer zur Umlaufrichtung (U) versetzt angeordneten Zuführstationen (18) Druckbogen (24,24′) rittlingsweise aufeinander ablegbar sind, mit Mitteln zum Transport der abgelegten Druckbogen (24,24′) entlang den Auflagen (14) von einer Zuführstation (18) zur andern und mit einer Wegführstation (22) zum Wegfördern der gesammelten Druckbogen, gekennzeichnet durch in Längsrichtung der Auflagen (14) mittels einer Antriebsanordnung (44,46) hubweise verschiebbare, je zwei benachbarten Auflagen (14) zugeordnete Klemmanordnungen (38,104,110,112,114) mit deren Klammern (38) die einander zugewandten Druckbogenhälften (76,76′) von auf diese Auflagen (14) abgelegten Druckbogen (24,24′) gemeinsam festklemmenbar sind, und eine Steuerungseinrichtung (40), die dazu ausgebildet ist, die Klammern (38) der Klemmanordnungen (38,104,110,112,114) derart zu steuern, dass sie jeweils die Druckbogenhälften (76,76′) frühestens festklemmen, wenn die betreffende Klemmanordnung (38,104,110,112,114) zumindest annähernd dieselbe Geschwindigkeit in Längsrichtung der Auflagen (14) aufweist, wie die in Umlaufrichtung (U) gesehen vorlaufende, die jeweils andere Druckbogenhälfte (76′) des einen Druckbogens (24,24′) bereits festklemmende Klemmanordnung (38,104,110,112,114).

2. Einrichtung nach Anspruch 1, dadurch gekennzeichnet, dass die Klemmanordnungen (38,104,110,112,114) mittels der Antriebsanordnung (44,46) derart antreibbar sind, dass sie einen Förder- und einen Rückhub ausführen, der in Längsrichtung der Auflagen (14) gesehen mindestens dem Abstand zwischen zwei Zuführstationen (18) entspricht, und dass die Klammern (38) für den Rückhub mittels der Steuerungseinrichtung (40) in die Offenstellung überführbar sind.

3. Einrichtung nach Anspruch 1 oder 2, dadurch gekennzeichnet, dass die Auflagen (14) um eine gemeinsame, im wesentlichen horizontale Umlaufachse (16) angeordnet sind, und dass die Klemmanordnungen (38,104,110,112,114) die Druckbogen (24,24′) mindestens im Bereich der unteren Hälfte (B bis D) der kreisförmigen Umlaufbahn festklemmen.

4. Einrichtung nach einem der Ansprüche 1 bis 3, dadurch gekennzeichnet, dass die Steuerungseinrichtung (40) von der Antriebsanordnung (44,46) getrennt ist, sodass die Klammern (38) unabhängig von der Antriebsanordnung (44,46) von der Offenstellung in die Schliessstellung und umgekehrt überführbar sind.

5. Einrichtung nach einem der Ansprüche 1 bis 4, dadurch gekennzeichnet, dass die Klemmanordnungen (38,104,110,112, 114) an einem in Längsrichtung der Auflagen (14) verschiebbaren Wagen (36) angeordnet sind.

6. Einrichtung nach Anspruch 5, dadurch gekennzeichnet, dass die zwischen benachbarten Auflagen (14) vorgesehenen Wagen (36) miteinander gekoppelt sind.

7. Einrichtung nach Anspruch 5 oder 6, dadurch gekennzeichnet, dass die beidseits jeder zweiten Auflage (14) vorgesehenen Wagen (36) miteinander gekoppelt sind, um den Förder- und Rückhub gemeinsam und synchron auszuführen.

8. Einrichtung nach einem der Ansprüche 5 bis 7 dadurch gekennzeichnet, dass die Klammern (38) um im wesentlichen parallel zu den Auflagen (14) verlaufende Schwenkachsen (110) schwenkbare, vorzugsweise selbst federnde Klemmzungen (38) aufweisen, um die Druckbogenhälften (76, 76′) zwischen sich und Gegenanschlägen (104) an den Wagen (36) festzuklemmen.

9. Einrichtung nach Anspruch 8, dadurch gekennzeichnet, dass die Klemmzungen (38) an, mittels der Steuerungseinrichtung (40) schwenkbaren, an den Wagen (36) gelagerten Wellen (110) befestigt sind.

10. Einrichtung nach Anspruch 9, dadurch gekennzeichnet, dass an jeder Welle (110) mindestens ein Hebelarm (112) angeordnet ist, dessen freies Ende an einem, im wesentlichen parallel zur Längsrichtung der Auflagen (14) verlaufenden, schienenförmigen Steuerelement (86) der Steuerungseinrichtung (40) geführt ist, welches in einer Richtung (H) quer zu dieser Längsrichtung verschiebbar ist.

11. Einrichtung nach Anspruch 10, dadurch gekennzeichnet, dass die Steuerelemente (86), welche auf die Hebelarme (112) der an allen zwischen benachbarten Auflagen (14) angeordneten Wagen (36) gelagerten Wellen (110) einwirken, miteinander wirkverbunden sind.

12. Einrichtung nach Anspruch 11, dadurch gekennzeichnet, dass die Steuerelemente (86) Abschnitte einer einzigen Schiene sind.

13. Einrichtung nach einem der Ansprüche 10 bis 12, dadurch gekennzeichnet, dass die Steuerelemente (86) im Querschnitt C-förmig ausgebildet sind und am freien Ende jedes Hebelarms (112) ein in den Steuerelementen (86) geführter Führungskörper, vorzugsweise eine am Hebelarm (112) drehbar gelagerte Rolle (114), vorgesehen ist.

14. Einrichtung nach einem der Ansprüche 10 bis 13, dadurch gekennzeichnet, dass jedes Steuerelement (86) bzw. jede Schiene an mindestens zueinander parallelen, gleich langen und bezüglich der betreffenden Auflage (14) ortsfest schwenkbar gelagerten Schwenkhebeln (88, 88′) gelagert ist, um unter Einwirkung einer Steuerung (90, 92, 94, 96), die Bewegung quer zum Schienenstuck (86) auszuführen.

15. Einrichtung nach einem der Ansprüche 1 bis 14, dadurch gekennzeichnet, dass die Antriebsanordnung (44, 46) eine auf die Klemmanordnungen (38, 104, 110, 112, 114) einwirkende ortsfeste Steuerungskulisse (46) mit einem Bereich mit zumindest annähernd konstanter Steigung bezüglich der Umlaufrichtung (U) aufweist, und eine auf die Klammern (38) einwirkende Kulisse (96) vorgesehen ist, um die Klammern (38) einer Klemmanordnung (38, 104, 110, 112, 114) frühestens in ihre Schliessstellung zu überführen, wenn die Klemmanordnung (38, 104, 110, 112, 114) vom Bereich mit konstanter Steigung beeinflusst wird und vorzugsweise spätestens wieder in ihre Offenstellung zurückzuführen, solange die in Umlaufrichtung (U) gesehen, vorlaufende Klemmanordnung (38, 104, 110, 112, 114) ebenfalls noch von diesem Bereich beeinflusst ist.

16. Einrichtung nach einem der Ansprüche 1 bis 15, dadurch gekennzeichnet, dass zwischen jeweils zwei Auflagen (14) ein taschenartiges Führungselement (106) angeordnet ist, in welches die auf die Auflagen abgelegten Druckbogen (24,24′) eingreifen, und dass die Klammern (38) in Offenstellung sich mindestens teilweise ausserhalb des vom Führungselement (106) begrenzten Bereichs befinden, um das Hineingleiten der Druckbogenhälften (76,76′) in das Führungselement (106) hindernislos zu gewährleisten.

## Claims

1. Device for collecting folded printed sheets with ridgeshaped supports (14) rotating along a closed rotation path, arranged parallel to each other and substantially at right angles to the direction of rotation (U), whereon printed sheets (24, 24′) can be deposited astride one another by means of at least two feeding stations (18) arranged transversely to the direction of rotation (U) in an offset arrangement, with means for the conveyance of the deposited printed sheets (24, 24′) along the supports (14) from one feeding station (18) to the other, and with a removal station (22) for the removal of the collected printed sheets, characterized by clamping arrangements (38, 104, 110, 112, 114) strokewise displaceable in the longitudinal direction of the supports (14) by means of a drive arrangement (44, 46), each associated with two neighbouring supports (14), and with whose clips (38) the facing printed sheet halves (76, 76′) of the printed sheets (24, 24′) deposited on these supports (14) can be jointly clipped together, and a control device (40) which is designed so as to control the clips (38) of the clamping arrangements (38, 104, 110, 112, 114) in such a way that on each occasion they clamp the printed sheet halves (76, 76′) at the earliest when the clamping arrangement (38, 104, 110, 112, 114) concerned has at least approximately the same velocity in the longitudinal direction of the supports (14) as the preceding clamping arrangement (38, 104, 110, 112, 114), as viewed in the direction of rotation (U), which is already clamping the respective other printed sheet half (76′) of a printed sheet (24, 24′).

2. Device according to claim 1, characterized in that the clamping arrangements (38, 104, 110, 112, 114) can be driven by means of the drive arrangement (44, 46) in such a way that they execute a conveying movement and a return movement which, viewed in the longitudinal direction of the supports (14), corresponds at least to the distance between two feeding stations (18), and that the clips (38) can be transferred for the return movement into their open position by means of the control device (40).

3. Device according to claim 1 or 2, characterized in that the supports (14) are arranged round a substantially horizontal axis of rotation (16) and that the clamping arrangements (38, 104, 110, 112, 114) clamp the printed sheets (24, 24′) at least in the zone of the bottom half (B to D) of the circular path of rotation.

4. Device according to one of claims 1 to 3, characterized in that the control device (40) is separated from the drive arrangement (44, 46), so that the clips (38) can be transferred from their open position into their closed position and vice versa independently of the drive arrangement (44, 46).

5. Device according to one of claims 1 to 4, characterized in that the clamping arrangements (38, 104, 110, 112, 114) are arranged on a carriage (36) displaceable in the longitudinal direction of the supports (14).

6. Device according to claim 5, characterized in that the carriages (36) provided between adjoining supports (14) are coupled to each other.

7. Device according to claim 5 or 6, characterized in that the carriages (36) provided on both sides of each second support (14) are coupled to each other so as to execute the conveying movement and return movement jointly and synchronously.

8. Device according to one of claims 5 to 7, characterized in that the clips (38) have preferably sell-sprung clamping tongues (38) that can be pivoted round pivot pins (110) extending substantially parallel to the supports (14), in order to clamp the printed sheet halves (76, 76′) between themselves and counter-cheeks (104) on the carriages (36).

9. Device according to claim 6, characterized in that the clamping tongues (38) are secured on shafts (110) which are mounted on the carriages (36) and are pivotable by means of the control device (40).

10. Device according to claim 9, characterized in that on each shaft (110), there is arranged at least one lever arm (112) whose free end is carried in a rail-shaped control element (86) of the control device (40), extending substantially parallel to the longitudinal direction of the supports (14), which element is displaceable in a direction (H) transversely to this longitudinal direction.

11. Device according to claim 10, characterized in that the control elements (86) acting on the lever arms (112) of the shafts (110) mounted on all carriages (36) between adjoining supports (14) are connected to each other for action.

12. Device according to claim 11, characterized in that the control elements (86) are sections of a single rail.

13. Device according to one of claims 10 to 12, characterized in that the control elements (86) have a C-shaped form in cross-section and that at the free end of each lever arm (112), provision is made for a guide body carried in the control elements (86), preferably a roller (114) mounted on the lever arm (112) for rotation.

14. Device according to one of claims 10 to 13, characterized in that each control element (86) or each rail is mounted on at least two lever arms (88, 88′) which are parallel to each other, have the same length and are pivotably mounted in a fixed position relative to the support (14) concerned, so as to execute the movement transversely to the rail section (86) under the action of a control means (90, 92, 94, 96).

15. Device according to one of claims 1 to 14, characterized in that the drive arrangement (44, 46) has a control slideway (46) fixed in position acting on the clamping arrangements (38, 104, 110, 112, 114), with a zone with an at least approximately constant gradient with respect to the direction of rotation (U), and that provision is made for a slideway (96) acting on the clips (38) so as to transfer the clips (38) of one clamping arrangement (38, 104, 110, 112, 114) at the earliest into their closed position when the clamping arrangement (38, 104, 110, 112, 114) is influenced by the zone with a constant gradient and to return it preferably as late as possible back into their open position, as long as the preceding clamping arrangement (38, 104, 110, 112, 114), as viewed in the direction of rotation (U), is also still influenced by this zone.

16. Device according to one of claims 1 to 15, characterized in that a pocket-type guide element (106) is arranged between two supports (14) respectively, into which the printed sheets (24, 24′) deposited on the supports enter, and that the clips (38) are, in their open position, situated at least partly outside the zone delimited by the guide element (106) so as to ensure the unimpeded sliding of the printed sheet halves (76, 76′) into the guide element (106).

## Revendications

1. Appareil pour collecter des feuilles imprimées pliées, comportant des supports (14) en forme de selles, tournant le long d'un trajet de rotation fermé, disposés parallèlement entre eux et sensiblement perpendiculairement à la direction de rotation (U) et sur lesquels des feuilles imprimées (24, 24′) peuvent être déposées à califourchon l'une sur l'autre au moyen d'au moins deux postes d'amenée (18) disposés avec décalage perpendiculairement à la direction de rotation (U), des moyens pour transporter les feuilles imprimées déposées (24, 24′) le long des supports (14) d'un poste d'amenée (18) à un autre ainsi qu'un poste d'évacuation (22) pour évacuer les feuilles imprimées collectées, appareil caractérisé par des dispositifs de serrage (38, 104, 110, 112, 114), associés respectivement à deux supports adjacents (14), déplaçables course par course dans la direction longitudinale des supports (14) au moyen d'un dispositif d'entraînement (44, 46) et dont les griffes (38) peuvent serrer ensemble les moitiés de feuilles imprimées (76, 76') dirigées l'une vers l'autre, de feuilles imprimées (24, 24') déposées sur ces supports (14), et par un dispositif de commande (40), qui est agencé de telle sorte que les griffes (38) des dispositifs de serrage (38, 104, 110, 112, 114) soient commandées de telle manière qu'elles serrent respectivement les moitiés de feuilles imprimées (76, 76′) au plus tôt lorsque le dispositif de serrage correspondant (38, 104, 110, 112, 114) a au moins approximativement la même vitesse dans la direction longitudinale des supports (14) que le dispositif de serrage (38, 104, 110, 112, 114), situé en avance en considérant la direction de rotation (U) et qui serre déjà l'autre moitié respective (76′) de l'une des feuilles imprimées correspondantes (24, 24′).

2. Appareil selon la revendication 1, caractérisé en ce que les dispositifs de serrage (38, 104, 110, 112, 114) peuvent être entraînés au moyen du dispositif d'entraînement (44, 46) de telle sorte qu'ils effectuent une course de transport et une course de recul, qui correspond, en considérant la direction longitudinale des supports (14) au moins à la distance d'espacement entre deux postes d'amenée (18), et en ce que les griffes (38) peuvent être transférées, pour la course de recul, dans la position d'ouverture au moyen du dispositif de commande (40).

3. Appareil selon la revendication 1 ou 2, caractérisé en ce que les supports (14) sont disposés autour d'un axe commun de rotation (16) sensiblement horizontal et en ce que les dispositifs de serrage (38, 104, 110, 112, 114) serrent les feuilles imprimées (24, 24') au moins dans la zone de la moitié inférieure (B à D) du trajet circulaire de rotation.

4. Appareil selon une des revendications 1 à 3, caractérisé en ce que le dispositif de commande (40) est séparé du dispositif d'entraînement (44, 46) de telle sorte que les griffes (38) puissent être transférées, indépendamment du dispositif d'entraînement (44, 46) de la position d'ouverture dans la position de fermeture et inversement.

5. Appareil selon une des revendications 1 à 4, caractérisé en ce que les dispositifs de serrage (38, 104, 110, 112, 114) sont montés sur un chariot (36) déplaçable dans la direction longitudinale des supports (14).

6. Appareil selon la revendication 5, caractérisé en ce que les chariots (36) prévus entre des supports adjacents (14) sont accouplés entre eux.

7. Appareil selon la revendication 5 ou 6, caractérisé en ce que les chariots (36) prévus des deux côtés de chaque second support (14) sont accouplés entre eux de façon à effectuer ensemble et en synchronisme la course de transport et la course de recul.

8. Appareil selon une des revendications 5 à 7, caractérisé en ce que les griffes (38) comportent des pinces de serrage (38), de préférence auto-élastiques, pouvant pivoter autour d'axes de pivotement (110) orientés sensiblement parallèlement aux supports (14), de façon à serrer les moitiés de feuilles imprimées (76, 76′) entre elles et des contre-butées (104) prévues sur les chariots (36).

9. Appareil selon la revendication 8, caractérisé en ce que les pinces de serrage (38) sont fixées sur des arbres (110) pouvant pivoter sous l'impulsion du dispositif de commande (40) et montés sur les chariots (36).

10. Appareil selon la revendication 9, caractérisé en ce qu'il est prévu sur chaque arbre (110) au moins un bras de levier (112), dont une extrémité libres est guidée sur un élément de commande (86) en forme de profilé du dispositif de commande (40), orienté sensiblement parallèlement à la direction longitudinale des supports (14) et qui est déplaçable en translation dans une direction (H) perpendiculaire à cette direction longitudinale.

11. Appareil selon la revendication 10, caractérisé en ce que les éléments de commande (86), qui agissent sur les bras de leviers (112) des arbres (110) montés sur tous les chariots (36) disposés entre des supports adjacents (14), sont reliés de façon à coopérer entre eux.

12. Appareil selon la revendication 11, caractérisé en ce que les éléments de commande (86) constituent des parties d'une seule barre ou élément profilé.

13. Appareil selon l'une des revendications 10 à 12, caractérisé en ce que les éléments de commande (86) sont agencés avec une section en forme de (C) et il est prévu à l'extrémité libre de chaque bras de levier (112) un corps de guidage guidé dans les éléments de commande (86), avantageusement un galet (114) monté de façon tournante sur le bras de levier (112).

14. Appareil selon une des revendications 10 à 13, caractérisé en ce que chaque élément de commande (86) ou chaque barre profilée est monté sur au moins deux leviers pivotants (88, 88′), parallèles entre eux, de même longueur et montés de façon pivotante en position fixe par rapport au support correspondant (14), de façon à effectuer, sous l'action d'une commande (90, 92, 94, 96), le mouvement perpendiculaire à l'élément profilé (86).

15. Appareil selon une des revendications 1 à 14, caractérisé en ce que le dispositif d'entraînement (44, 46) comporte une coulisse de commande (46) installée en position fixe, agissant sur les dispositifs de serrage (38, 104, 110, 112, 114) et comportant une zone ayant une pente au moins approximativement constante par rapport à la direction de rotation (U), et il est prévu une coulisse (96) agissant sur les griffes (38) de façon à transférer les griffes (38) d'un dispositif de serrage (38, 104, 110, 112, 114) au plus tôt dans sa position de fermeture lorsque le dispositif de serrage (38, 104, 110, 112, 114) est influencé par la zone de pente constante et pour le faire revenir dans la position d'ouverture de préférence au plus tard aussi longtemps que le dispositif de serrage (38, 104, 110, 112, 114), situé en avance en considérant la direction de rotation (U), est également encore influencé par la zone précitée.

16. Appareil selon une des revendications 1 à 15, caractérisé en ce qu'il est prévu entre respectivement deux supports (14) un élément de guidage (106) en forme de poche, dans lequel s'engagent les feuilles imprimées (24, 24') déposées sur les supports et en ce que les griffes (38) situées dans la position d'ouverture sont placées au moins en partie à l'extérieur de la zone délimitée par l'élément de guidage (106) de façon à garantir sans entrave la pénétration par glissement des moitiés de feuilles imprimées (76, 76') dans l'élément de guidage (106).
